# FASCICULE DE BREVET EUROPEEN

(11) **EP 4 352 337 B1**
(45) Date de publication et mention de la délivrance du brevet: **05.08.2026**
(21) Numéro de dépôt: 22731651.0
(22) Date de dépôt: 02.06.2022
(51) Int. Cl.: F01D 11/12, F01D 7/00

(54) **ENSEMBLE D'UN CARTER DE SOUFFLANTE D'UNE TURBOMACHINE ET D'UNE ENTRÉE D'AIR, PROCÉDÉ D'UTILISATION D'UN TEL ENSEMBLE**
ANORDNUNG FÜR EIN TURBINENMOTORGEBLÄSEGEHÄUSE UND EINEN LUFTEINLASS, VERFAHREN ZUR VERWENDUNG SOLCH EINER ANORDNUNG
ASSEMBLY FOR A TURBINE ENGINE FAN CASE AND AN AIR INLET, METHOD FOR USING SUCH AN ASSEMBLY

(30) Priorité: 10.06.2021 FR 2106103
(43) Date de publication de la demande: 17.04.2024
(73) Titulaire: SAFRAN AIRCRAFT ENGINES, 75015 Paris (FR)
(72) Inventeur: LAROCHE, Clément, Raphaël, 77550 MOISSY-CRAMAYEL (FR); MINJOT, Kévin, Emilien, André, 77550 MOISSY-CRAMAYEL (FR); DUBOIS, Ulrich, Vincent, Max, 77550 MOISSY-CRAMAYEL (FR); FAMEAU, Vincent, 77550 MOISSY-CRAMAYEL (FR)
(74) Mandataire: Argyma
(86) Numéro de dépôt international: PCT/EP2022/065134
(87) Numéro de publication internationale: WO 2022/258497

(56) Documents cités:
- EP-A1- 2 876 289
- EP-A2- 2 570 676
- WO-A1-2019/110936
- US-A1- 2021 054 762
- US-B2- 10 801 339

## Description

### Domaine technique

La présente invention concerne le domaine des turbomachines pour aéronef, en particulier, un ensemble propulsif comprenant une turbomachine comprenant une soufflante qui comprend des aubes à calage variable.

De manière connue, en référence à la [Fig.1], une turbomachine d'aéronef 100 s'étend selon un axe longitudinal X et comprend une soufflante 101, montée rotative autour dudit axe longitudinal X, qui permet de déplacer l'aéronef à partir d'un flux d'air entrant dans la turbomachine 100 et circulant d'amont en aval. Par la suite, les termes « amont » et « aval » sont définis par rapport à l'axe longitudinal X orienté d'amont en aval. De même, les termes « intérieur » et « extérieur » sont définis selon la direction radiale par rapport à l'axe longitudinal X. De manière connue, la turbomachine 100 comprend un compresseur, une chambre de combustion et une turbine pour entraîner en rotation le compresseur. Dans cet exemple, la turbomachine 100 est à double flux et possède un taux de dilution supérieur à 16. EP 2 876 289 Al, par exemple, représente l'état de la technique.

La soufflante 101 comporte une pluralité d'aubes 111. Chaque aube 111 s'étend radialement par rapport à l'axe longitudinal X et comprend un sommet libre à son extrémité distale. En référence à la [Fig.2], chaque aube 111 comporte en outre un bord d'attaque BA et un bord de fuite BF. De manière connue, le turbomachine 100 comporte un carter de soufflante 102 s'étendant longitudinalement selon l'axe longitudinale X et dans lequel est monté la soufflante 101. Le carter de soufflante 102 délimite une cavité annulaire de circulation du flux d'air. De manière connue, le carter de soufflante 102 comporte une bride amont 121 destinée à permettre le montage en amont d'une entrée d'air de nacelle (non représentée). De manière connue, une telle entrée d'air remplit une fonction de guidage du flux d'air dans le carter de soufflante 102. Des traitements spécifiques permettent également de participer à la réduction des nuisances acoustiques de l'ensemble propulsif.

En référence à la [Fig.2], afin de permettre une compression optimale, il est nécessaire de réduire le jeu radial entre le sommet des aubes de soufflante 111 et le carter de soufflante 102. A cet effet, il est connu de disposer un revêtement périphérique abradable RAA sur la paroi radialement intérieure du carter de soufflante 102. Lors du fonctionnement de la turbomachine, une couche superficielle de ce revêtement abradable RAA se détache par frottement au passage des aubes 111. En pratique, comme illustré aux figures 2 et 3, le revêtement abradable RAA couvre une longueur longitudinale LA qui est légèrement supérieure à la zone de contact ZA du sommet des aubes 111. Le frottement n'est pas continu mais peut survenir dans certaines situations (dilatations, écarts, chocs, etc.).

Afin d'éviter l'utilisation de systèmes d'inversion de poussée qui sont encombrants et lourds, il a été proposé d'utiliser une soufflante comportant des aubes à calage variable. En pratique, chaque aube peut tourner sur un axe radial de manière à modifier la position de son bord d'attaque BA et de son bord de fuite BF. Autrement dit, alors que les positions du bord d'attaque et du bord de fuite étaient identiques pour une soufflante classique, les positions du bord d'attaque et du bord de fuite peuvent varier en fonction de l'angle de calage pour une soufflante comportant des aubes à calage variable. Il en résulte que la longueur et la position de la zone de contact ZA du sommet des aubes 111 varie en fonction de l'angle de calage.

Afin de permettre une compression optimale, il a été proposé de prévoir un revêtement abradable de grande longueur de manière à pouvoir s'étendre au droit du sommet des aubes 111 pour tout angle de calage. Pour loger le revêtement abradable de longueur augmentée, il a été proposé d'allonger le carter de soufflante 102 mais cela présente des inconvénients étant donné que cela augmente la masse de la turbomachine ainsi que son encombrement. De plus, un tel allongement interdirait tout démontage des aubes de la soufflante.

L'invention vise ainsi à éliminer au moins certains de ces inconvénients.

### PRESENTATION DE L'INVENTION

L'invention concerne un ensemble selon la revendication d'un carter de soufflante d'une turbomachine, en particulier d'aéronef, et d'une entrée d'air, la turbomachine s'étendant selon un axe longitudinal et comprenant au moins une soufflante montée mobile en rotation selon l'axe longitudinal, le carter de soufflante comprenant au moins un premier revêtement périphérique, le premier revêtement périphérique étant formé dans un matériau abradable configuré pour pouvoir être usé lors de la rotation de la soufflante.

L'ensemble est remarquable par le fait que l'entrée d'air comprend au moins un deuxième revêtement périphérique, le deuxième revêtement périphérique étant formé dans un matériau abradable configuré pour pouvoir être usé lors de la rotation de la soufflante.

Ainsi, le revêtement périphérique est monté en partie sur le carter de soufflante et en partie sur l'entrée d'air de nacelle, ce qui permet de réduire la longueur du carter de soufflante et donc sa masse. Un tel ensemble est particulièrement adapté pour une soufflante comportant des aubes à angle de calage variable. Monter un revêtement abradable sur une entrée d'air permet de vaincre un préjugé selon lequel un revêtement abradable n'était porté que par un organe structural (carter de soufflante) et non par une nacelle. Le montage d'un même revêtement abradable sur des éléments différents (nacelle et turbomachine) et assemblés de manière rapportée va à l'encontre des pratiques courantes et permet un démontage des aubes de la soufflante par démontage de l'entrée d'air.

De préférence, le premier revêtement périphérique et le deuxième revêtement périphérique sont formés dans un même matériau abradable. Ainsi, le premier revêtement périphérique et le deuxième revêtement forment ensemble un même revêtement global.

De manière préférée, le carter de soufflante et l'entrée d'air étant solidarisés ensemble, le premier revêtement périphérique et le deuxième revêtement périphérique sont adjacents. De préférence, le premier revêtement périphérique et le deuxième revêtement périphérique sont continus l'un avec l'autre de manière à éviter la formation d'une interface hétérogène.

De préférence, le premier revêtement périphérique s'étend jusqu'à l'extrémité amont du carter de soufflante. De préférence encore, le deuxième revêtement périphérique s'étend jusqu'à l'extrémité aval de l'entrée d'air.

Selon un aspect de l'invention, le premier revêtement périphérique ayant une première longueur, le deuxième revêtement périphérique ayant une deuxième longueur, le rapport de la deuxième longueur sur la première longueur est supérieur à 20%, de préférence 30%, de préférence encore 50%. De préférence, le rapport de la deuxième longueur sur la première longueur est compris entre 20% et 70%. Un tel deuxième revêtement périphérique permet d'assurer une compression pour des angles de calage particuliers tout en conservant un carter de soufflante de longueur réduite.

L'invention concerne également un ensemble comprenant une turbomachine, en particulier pour aéronef, comprenant un carter de soufflante et une entrée d'air tels que présentés précédemment, la turbomachine s'étendant selon un axe longitudinal et comprenant au moins une soufflante montée mobile en rotation selon l'axe longitudinal configurée pour pouvoir entrer en contact avec au moins un des revêtements périphériques. En fonctionnement, la soufflante de la turbomachine peut entrer en contact avec un ou plusieurs revêtements périphériques.

De manière préférée, la soufflante comporte des aubes à calage variable. En fonction de l'angle de calage, la zone de contact avec le revêtement périphérique n'est pas à la même position et ne possède pas la même longueur. La présence du deuxième revêtement permet d'assurer un contact lors de la modification de l'angle de calage par rapport à un angle de calage usuel.

Selon un aspect de l'invention, la soufflante définissant un premier angle de calage correspondant à un fonctionnement de la turbomachine en flux direct, la soufflante est configurée pour pouvoir entrer en contact uniquement avec le premier revêtement périphérique pour le premier angle de calage. Ainsi, en flux direct, les aubes de la soufflante n'entrent en contact qu'avec le premier revêtement périphérique monté sur le carter de soufflante. Autrement dit, seul le carter de soufflante est sollicité lors du fonctionnement de la turbomachine en flux direct, ce qui augmente la durée de vie.

Selon un aspect de l'invention, la soufflante définissant un deuxième angle de calage correspondant à un fonctionnement de la turbomachine en flux inverse, la soufflante est configurée pour pouvoir entrer en contact avec le deuxième revêtement périphérique pour le deuxième angle de calage. Lors du fonctionnement de la turbomachine en flux inverse, le deuxième revêtement périphérique est sollicité, en particulier, seul ou avec le premier revêtement périphérique. La sollicitation demeure périodique, la zone de contact demeurant principalement sur le premier revêtement.

L'invention concerne également un procédé d'utilisation d'un ensemble tel que présenté précédemment, comprenant une étape de mise en rotation de la soufflante au cours de laquelle les aubes entrent en contact avec le premier revêtement périphérique et/ou le deuxième revêtement périphérique.

De manière préférée, la soufflante comportant des aubes à calage variable, le procédé comprenant :
- une étape de mise en rotation de la soufflante pour un premier angle de calage des aubes au cours de laquelle les aubes entrent en contact uniquement avec le premier revêtement périphérique, et
- une étape de mise en rotation de la soufflante pour un deuxième angle de calage des aubes au cours de laquelle les aubes entrent en contact avec le deuxième revêtement périphérique.

### PRESENTATION DES FIGURES

L'invention sera mieux comprise à la lecture de la description qui va suivre, donnée à titre d'exemple, et se référant aux figures suivantes, données à titre d'exemples non limitatifs, dans lesquelles des références identiques sont données à des objets semblables.
La [Fig.1] est une représentation schématique en coupe longitudinale d'une turbomachine selon l'art antérieur.
La [Fig.2] est une représentation schématique en coupe longitudinale rapprochée d'un carter de soufflante avec un revêtement périphérique abradable selon l'art antérieur.
La [Fig.3] est une représentation schématique en perspective d'un carter de soufflante selon l'art antérieur.
La [Fig.4] est une représentation schématique en coupe longitudinale d'une turbomachine selon l'invention.
La [Fig.5] est une représentation schématique de face d'une soufflante avec des aubes à calage variable selon un premier angle de calage correspondant à une première zone de contact.
La [Fig.6] est une représentation schématique de face d'une soufflante avec des aubes à calage variable selon un deuxième angle de calage correspondant à une deuxième zone de contact.
La [Fig.7] est une représentation schématique en coupe longitudinale d'un ensemble d'un carter de soufflante et d'une entrée d'air d'une turbomachine selon l'invention.
La [Fig.8] est une représentation schématique en perspective depuis l'intérieur de l'ensemble d'un carter de soufflante et d'une entrée d'air d'une turbomachine selon l'invention.

Il faut noter que les figures exposent l'invention de manière détaillée pour mettre en œuvre l'invention, lesdites figures pouvant bien entendu servir à mieux définir l'invention le cas échéant.

### DESCRIPTION DETAILLEE DE L'INVENTION

En référence à la [Fig.4], l'invention va être présentée pour une turbomachine T d'aéronef, en particulier, un turboréacteur. La turbomachine T s'étend selon un axe longitudinal X et comprend une soufflante 1 montée mobile en rotation selon l'axe longitudinal X et qui permet de déplacer l'aéronef à partir d'un flux d'air entrant dans la turbomachine T et circulant d'amont en aval. Par la suite, les termes « amont » et « aval » sont définis par rapport à l'axe longitudinal X orienté d'amont en aval. De même, les termes « intérieur » et « extérieur » sont définis selon la direction radiale par rapport à l'axe longitudinal X. De manière connue, la turbomachine T comprend un compresseur, une chambre de combustion et une turbine pour entraîner en rotation le compresseur. De manière préférée, la turbomachine T est à double flux et possède un taux de dilution supérieur à 16.

Dans cet exemple, la soufflante 1 comporte des aubes à calage variable 11. Autrement dit, chaque aube 11 est mobile autour d'un axe radial R selon différents angles θ de calage. De manière connue, chaque aube 11 comporte un sommet qui est destiné à venir en contact avec un revêtement abradable selon une zone longitudinale de contact. En référence à la [Fig.5], la soufflante 1 peut avoir ses aubes 11 orientées selon un premier angle de calage θ1 définissant une première zone longitudinale de contact avec le revêtement abradable. De même, en référence à la [Fig.6], la soufflante 1 peut avoir ses aubes 11 orientées selon un deuxième angle de calage θ2 définissant une deuxième zone longitudinale de contact avec le revêtement abradable. Lors du vol de l'aéronef, l'angle de calage des aubes 11 de la soufflante 1 de la turbomachine T est modifié, en particulier, en cas d'inversion de poussée. La longueur et la position de chaque zone de contact est modifiée en fonction de l'angle de calage.

En référence à la [Fig.7], la turbomachine T comprend un ensemble d'un carter de soufflante 2 et d'une entrée d'air 3 de nacelle montée en amont du carter de soufflante 2. De préférence, l'entrée d'air 3 est non-structurale et ne permet pas de transmettre des efforts de poussée. Contrairement à une turbomachine traditionnelle dans laquelle les aubes 11 de la soufflante 1 sont en contact uniquement avec un revêtement périphérique abradable monté sur le carter de soufflante 2, la présente invention va à l'encontre des préjugés établis en proposant de monter un revêtement périphérique abradable en partie sur le carter de soufflante 2 et en partie sur l'entrée d'air 3. L'entrée d'air 3 de nacelle, qui ne possède traditionnellement aucune interaction avec les aubes 11, permet de supporter une partie du revêtement périphérique abradable. Cela permet avantageusement d'éviter d'allonger le carter de soufflante 2 et de réduire la masse et l'encombrement de la turbomachine T. De plus, cela permet de faciliter le démontage des aubes 11 de la soufflante 1 suite au démontage de la nacelle, en particulier, de l'entrée d'air 3.

En référence aux figures 7 et 8, le carter de soufflante 2 comprend un premier revêtement périphérique R1 qui est monté sur une surface intérieure et positionné en vis-à-vis de la soufflante 1 pour au moins une certaine plage d'angles de calage. Le premier revêtement périphérique R1 est formé dans un matériau abradable configuré pour être usé lors du frottement potentiel au cours de la rotation de la soufflante 1.

De manière analogue, l'entrée d'air 3 comprend un deuxième revêtement périphérique R2 qui est monté sur une surface intérieure et positionné en vis-à-vis de la soufflante 1 pour au moins une certaine plage d'angles de calage. Le deuxième revêtement périphérique R2 est formé dans un matériau abradable configuré pour être usé lors du frottement potentiel au cours de la rotation de la soufflante 1. Dans cette forme de réalisation, les revêtements périphériques R1, R2 sont formés dans un même matériau mais il va de soi qu'ils pourraient être formés dans des matériaux différents.

Le carter de soufflante 2 comporte à son extrémité amont un organe de fixation amont 21, en particulier une bride. De manière analogue, l'entrée d'air 3 comporte à son extrémité aval un organe de fixation aval 31, en particulier une bride, configuré pour coopérer avec l'organe de fixation amont 21 du carter de soufflante 2. Ainsi, l'entrée d'air 3 peut être montée de manière similaire à l'art antérieur.

De manière préférée, le première revêtement périphérique R1 s'étend jusqu'à l'extrémité amont du carter de soufflante 2 afin d'assurer une continuité à l'interface avec l'entrée d'air 3. De manière analogue, le deuxième revêtement périphérique R2 de l'entrée d'air 3 s'étend jusqu' à l'extrémité aval de l'entrée d'air 3. Lors du montage de l'entrée d'air 3 sur le carter de soufflante 2, les revêtements périphériques R1, R2 sont adjacents et de préférence continus de manière à posséder une surface lisse et aérodynamique. De préférence, suite au montage, une étape d'usinage est réalisée à l'interface INT ([Fig.8]) afin d'assurer une continuité optimale.

De préférence, en référence à la [Fig.8], l'entrée d'air 3 comporte une paroi traitée acoustiquement 32 en amont du deuxième revêtement périphérique abradable R2 de manière à limiter les nuisances acoustiques de l'ensemble propulsif.

En référence à la [Fig.8], le premier revêtement périphérique R1 possède une première longueur L1 et le deuxième revêtement périphérique R2 possède une deuxième longueur L2. On définit le rapport Q comme le rapport de la deuxième longueur L2 sur la première longueur L1. Le rapport Q est de préférence supérieur à 20%, de préférence, supérieur à 30%, de préférence encore, supérieur à 50%. De manière préférée, le rapport Q est inférieur à 70% pour limiter la longueur globale du revêtement. Un tel rapport Q dépend notamment de la distance entre l'axe de rotation de l'aube et son bord de fuite.

Sur la [Fig.8], il est représenté, d'une part, la première zone de contact Z1 pour le premier angle de calage θ1 et, d'autre part, la deuxième zone de contact Z2 pour le deuxième angle de calage θ2. La deuxième zone de contact Z2 est située en amont de la première zone de contact Z1 et possède, de préférence, une longueur plus importante que la première zone de contact Z1.

De manière préférée, pour le premier angle de calage θ1, la première zone de contact Z1 est située uniquement sur le premier revêtement périphérique R1. De manière avantageuse, le premier angle de calage θ1, correspondant au calage en flux direct, est le plus utilisé au cours du fonctionnement de la turbomachine T et permet que les aubes 11 ne soient en contact qu'avec le premier revêtement périphérique R1 du carter de soufflante 2. Ainsi, la plupart du temps, les aubes 11 n'appliquent aucun effort sur le deuxième revêtement périphérique R2 de l'entrée d'air 3 pour le premier angle de calage θ1, ce qui est avantageux.

De manière avantageuse, c'est uniquement lorsque l'angle de calage est modifié que le deuxième revêtement périphérique R2 est mis à contribution. En référence à la [Fig.8], pour le deuxième angle de calage θ2 correspondant au calage en flux inverse, la deuxième zone de contact Z2 est répartie sur les deux revêtements périphériques R1, R2.

Lors de l'utilisation de la turbomachine T, le sommet des aubes 11 ne sont en contact qu'avec le première revêtement périphérique R1 pour le premier angle de calage θ1 selon la première zone de contact Z1. Au cours du fonctionnement de la turbomachine T, l'angle de calage est modifié et le sommet des aubes 11 peut entrer en contact avec le deuxième revêtement périphérique R2 qui est porté par l'entrée d'air 3. La compression d'air réalisée par la soufflante 11 est ainsi optimale pour tout angle de calage sans pénaliser de manière globale la masse et l'encombrement de la turbomachine T. De plus, l'entrée d'air 3 peut être aisément retirée pour démonter les aubes 11 de la soufflante 1.

## Revendications

1. Ensemble d'un carter de soufflante (2) d'une turbomachine (T), en particulier pour aéronef, et d'une entrée d'air (3) de nacelle, le carter de soufflante (2) comportant à son extrémité amont un organe de fixation amont (21), l'entrée d'air (3) comportant à son extrémité aval un organe de fixation aval (31), configuré pour coopérer avec l'organe de fixation amont (21) du carter de soufflante (2), la turbomachine (T) s'étendant selon un axe longitudinal (X) et comprenant au moins une soufflante (1) montée mobile en rotation selon l'axe longitudinal (X), le carter de soufflante (2) comprenant au moins un premier revêtement périphérique (R1), le premier revêtement périphérique (R1) étant formé dans un matériau abradable configuré pour être usé lors de la rotation de la soufflante (1), ensemble **caractérisé par le fait que** l'entrée d'air (3) de nacelle comprend au moins un deuxième revêtement périphérique (R2), le deuxième revêtement périphérique (R2) étant formé dans un matériau abradable configuré pour être usé lors de la rotation de la soufflante (1).

2. Ensemble selon la revendication 1, dans lequel le premier revêtement périphérique (R1) et le deuxième revêtement périphérique (R2) sont formés dans un même matériau abradable.

3. Ensemble selon l'une des revendications 1 à 2, dans lequel le carter de soufflante (2) et l'entrée d'air (3) étant solidarisés ensemble, le premier revêtement périphérique (R1) et le deuxième revêtement périphérique (R2) sont adjacents.

4. Ensemble selon l'une des revendications 1 à 3, dans lequel le premier revêtement périphérique (R1) s'étend jusqu'à l'extrémité amont du carter de soufflante (2).

5. Ensemble selon l'une des revendications 1 à 4, dans lequel le deuxième revêtement périphérique (R2) s'étend jusqu'à l'extrémité aval de l'entrée d'air (3).

6. Ensemble selon l'une des revendications 1 à 5, dans lequel le premier revêtement périphérique (R1) ayant une première longueur (L1), le deuxième revêtement périphérique (R2) ayant une deuxième longueur (L2), le rapport (Q) de la deuxième longueur (L2) sur la première longueur (L1) est supérieur à 20%, de préférence 30%, de préférence encore 50%.

7. Ensemble comprenant une turbomachine (T), en particulier pour aéronef, comprenant un carter de soufflante (2) et une entrée d'air (3) selon l'une des revendications 1 à 6, la turbomachine (T) s'étendant selon un axe longitudinal (X) et comprenant au moins une soufflante (1) montée mobile en rotation selon l'axe longitudinal (X) configurée pour entrer en contact avec au moins un des revêtements périphériques (R1, R2).

8. Ensemble selon la revendication 7, dans lequel la soufflante (1) comporte des aubes (11) à calage variable.

9. Ensemble selon l'une des revendications 7 et 8, dans lequel la soufflante (1) définissant un premier angle de calage (θ1) correspondant à un fonctionnement de la turbomachine (T) en flux direct, la soufflante (1) est configurée pour pouvoir entrer en contact uniquement avec le première revêtement périphérique (R1) pour le premier angle de calage (θ1).

10. Ensemble selon l'une des revendications 7 à 9, dans lequel la soufflante (1) définissant un deuxième angle de calage (θ2) correspondant à un fonctionnement de la turbomachine (T) en flux inverse, la soufflante (1) est configurée pour pouvoir entrer en contact avec le deuxième revêtement périphérique (R2) pour le deuxième angle de calage (θ2).

11. Procédé d'utilisation d'un ensemble selon l'une des revendications 7 à 10, comprenant une étape de mise en rotation de la soufflante (1) au cours de laquelle les aubes (11) entrent en contact avec le premier revêtement périphérique (R1) et/ou le deuxième revêtement périphérique (R2).

12. Procédé d'utilisation d'un ensemble selon la revendication 11, dans lequel la soufflante (1) comportant des aubes (11) à calage variable, le procédé comprenant :
- une étape de mise en rotation de la soufflante (1) pour un premier angle de calage (θ1) des aubes (11) au cours de laquelle les aubes (11) entrent en contact uniquement avec le premier revêtement périphérique (R1), et
- une étape de mise en rotation de la soufflante (1) pour un deuxième angle de calage (θ2) des aubes (11) au cours de laquelle les aubes (11) entrent en contact avec le deuxième revêtement périphérique (R2).

## Patentansprüche

1. Anordnung aus einem Gebläsegehäuse (2) einer Turbomaschine (T), insbesondere für ein Luftfahrzeug, und einem Lufteinlass (3) der Gondel, wobei das Gebläsegehäuse (2) an seinem stromaufwärtigen Ende ein stromaufwärtiges Befestigungselement (21) aufweist, wobei der Lufteinlass (3) an seinem stromabwärtigen Ende ein stromabwärtiges Befestigungselement (31) aufweist, das zum Zusammenwirken mit dem stromaufwärtigen Befestigungselement (21) des Gebläsegehäuses (2) ausgelegt ist, wobei sich die Turbomaschine (T) gemäß einer Längsachse (X) erstreckt und mindestens ein Gebläse (1) umfasst, das gemäß der Längsachse (X) drehbeweglich angebracht ist, wobei das Gebläsegehäuse (2) mindestens eine erste Umfangsbeschichtung (R1) umfasst, wobei die erste Umfangsbeschichtung (R1) aus einem abreibbaren Material gebildet ist, das so ausgelegt ist, dass es sich bei der Drehung des Gebläses (1) abnutzt, wobei die Anordnung **dadurch gekennzeichnet ist, dass** der Lufteinlass (3) der Gondel mindestens eine zweite Umfangsbeschichtung (R2) umfasst, wobei die zweite Umfangsbeschichtung (R2) aus einem abreibbaren Material gebildet ist, das so ausgelegt ist, dass es sich bei der Drehung des Gebläses (1) abnutzt.

2. Anordnung nach Anspruch 1, wobei die erste Umfangsbeschichtung (R1) und die zweite Umfangsbeschichtung (R2) aus demselben abreibbaren Material gebildet sind.

3. Anordnung nach einem der Ansprüche 1 bis 2, wobei das Gebläsegehäuse (2) und der Lufteinlass (3) fest miteinander verbunden sind und die erste Umfangsbeschichtung (R1) und die zweite Umfangsbeschichtung (R2) aneinandergrenzen.

4. Anordnung nach einem der Ansprüche 1 bis 3, wobei sich die erste Umfangsbeschichtung (R1) bis zum stromaufwärtigen Ende des Gebläsegehäuses (2) erstreckt.

5. Anordnung nach einem der Ansprüche 1 bis 4, wobei sich die zweite Umfangsbeschichtung (R2) bis zum stromabwärtigen Ende des Lufteinlasses (3) erstreckt.

6. Anordnung nach einem der Ansprüche 1 bis 5, wobei die erste Umfangsbeschichtung (R1) eine erste Länge (L1) hat, wobei die zweite Umfangsbeschichtung (R2) eine zweite Länge (L2) hat, wobei das Verhältnis (Q) der zweiten Länge (L2) zur ersten Länge (L1) größer als 20 %, vorzugsweise 30 %, vorzugsweise noch 50 % beträgt.

7. Anordnung, die eine Turbomaschine (T), insbesondere für ein Luftfahrzeug, umfasst, die ein Gebläsegehäuse (2) und einen Lufteinlass (3) nach einem der Ansprüche 1 bis 6 umfasst, wobei sich die Turbomaschine (T) gemäß einer Längsachse (X) erstreckt und mindestens ein Gebläse (1) umfasst, das drehbeweglich gemäß der Längsachse (X) angebracht und so ausgelegt ist, dass es mit mindestens einer der Umfangsbeschichtungen (R1, R2) in Kontakt kommt.

8. Anordnung nach Anspruch 7, wobei das Gebläse (1) variabel einstellbare Schaufeln (11) aufweist.

9. Anordnung nach einem der Ansprüche 7 und 8, wobei das Gebläse (1) einen ersten Einstellwinkel (θ1) definiert, der einem Betrieb der Turbomaschine (T) im Direktstrom entspricht, und das Gebläse (1) so ausgelegt ist, dass es bei dem ersten Einstellwinkel (θ1) ausschließlich mit der ersten Umfangsbeschichtung (R1) in Kontakt treten kann.

10. Anordnung nach einem der Ansprüche 7 bis 9, wobei das Gebläse (1) einen zweiten Einstellwinkel (θ2) definiert, der einem Betrieb der Turbomaschine (T) im Rückstrom entspricht, und das Gebläse (1) so ausgelegt ist, dass es bei dem zweiten Einstellwinkel (θ2) mit der zweiten Umfangsbeschichtung (R2) in Kontakt treten kann.

11. Verfahren zur Verwendung einer Anordnung nach einem der Ansprüche 7 bis 10, das einen Schritt des Drehens des Gebläses (1) umfasst, bei dem die Schaufeln (11) mit der ersten Umfangsbeschichtung (R1) und/oder der zweiten Umfangsbeschichtung (R2) in Kontakt treten.

12. Verfahren zur Verwendung einer Anordnung nach Anspruch 11, wobei das Gebläse (1) variabel einstellbare Schaufeln (11) aufweist, wobei das Verfahren umfasst:
- einen Schritt des Drehens des Gebläses (1) in einem ersten Einstellwinkel (θ1) der Schaufeln (11), während dessen die Schaufeln (11) ausschließlich nur mit der ersten Umfangsbeschichtung (R1) in Kontakt treten, und
- einen Schritt des Drehens des Gebläses (1) in einem zweiten Einstellwinkel (θ2) der Schaufeln (11), während dessen die Schaufeln (11) mit der zweiten Umfangsbeschichtung (R2) in Kontakt treten.

## Claims

1. Assembly for a turbine engine (T) fan case (2), in particular for an aircraft, and a nacelle air inlet (3), the fan case (2) comprising at its upstream end an upstream fastening member (21), the air inlet (3) comprises at its downstream end a downstream fastening member (31), configured to cooperate with the upstream fastening member (21) of the fan case (2), the turbine engine (T) extending along a longitudinal axis (X) and comprising at least one fan (1) mounted so as to be rotatable about the longitudinal axis (X), the fan case (2) comprising at least one first peripheral lining (R1), the first peripheral lining (R1) being made of an abradable material configured to be capable of being worn out during the rotation of the fan (1), assembly **characterized by** the fact that the nacelle air inlet (3) comprises at least one second peripheral lining (R2), the second peripheral lining (R2) being made of an abradable material configured to be capable of being worn out during the rotation of the fan (1).

2. Assembly according to claim 1, wherein the first peripheral lining (R1) and the second peripheral lining (R2) are made of the same abradable material.

3. Assembly according to one of claims 1 to 2, wherein the fan case (2) and the air inlet (3) are joined together, the first peripheral lining (R1) and the second peripheral lining (R2) are adjacent.

4. Assembly according to one of claims 1 to 3, wherein the first peripheral lining (R1) extends to the upstream end of the fan case (2).

5. Assembly according to one of claims 1 to 4, wherein the second peripheral lining (R2) extends to the downstream end of the air inlet (3).

6. Assembly according to one of claims 1 to 5, wherein the first peripheral lining (R1) having a first length (L1), the second peripheral lining (R2) having a second length (L2), the ratio (Q) of the second length (L2) to the first length (L1) is greater than 20%, preferably 30%, more preferably 50%.

7. Assembly comprising a turbine engine (T), in particular for an aircraft, comprising a fan case (2) and an air inlet (3) according to one of claims 1 to 6, the turbine engine (T) extending along a longitudinal axis (X) and comprising at least one fan (1) mounted so as to be rotatable about the longitudinal axis (X) configured to come into contact with at least one of the peripheral linings (R1, R2).

8. Assembly according to claim 7, wherein the fan (1) comprises variable-pitch blades (11).

9. Assembly according to one of claims 7 and 8, wherein the fan (1) defining a first pitch angle (θ1) corresponding to an operation of the turbine engine (T) in direct flow, the fan (1) is configured to be able to come into contact only with the first peripheral lining (R1) for the first pitch angle (θ1).

10. Assembly according to one of claims 7 to 9, wherein the fan (1) defining a second pitch angle (θ2) corresponding to reverse flow operation of the turbine engine (T), the fan (1) is configured to be able to come into contact with the second peripheral lining (R2) for the second pitch angle (θ2).

11. Method for using an assembly according to one of claims 7 to 10, comprising a step of rotating the fan (1) during which the blades (11) come into contact with the first peripheral lining (R1) and/or the second peripheral lining (R2).

12. Method for using an assembly according to claim 11, wherein the fan (1) comprising variable-pitch blades (11), the method comprising:
- a step of rotating the fan (1) for a first pitch angle (θ1) of the blades (11) during which the blades (11) come into contact only with the first peripheral lining (R1), and
- a step of rotating the fan (1) for a second pitch angle (θ2) of the blades (11) during which the blades (11) come into contact with the second peripheral lining (R2).
